# EUROPÄISCHE PATENTSCHRIFT

(11) **EP 2 279 292 B1**
(45) Veröffentlichungstag und Bekanntmachung des Hinweises auf die Patenterteilung: **18.04.2012**
(21) Anmeldenummer: 09749480.1
(22) Anmeldetag: 24.04.2009
(51) Int. Cl.: D04H 1/46, B22D 11/00

(54) **VORRICHTUNG ZUR BEAUFSCHLAGUNG VON FLÄCHIGEM MATERIAL MITTELS UNTER DRUCK STEHENDEN MEDIEN**
DEVICE FOR SUBJECTING SHEET-LIKE MATERIAL TO PRESSURIZED MEDIA
DISPOSITIF POUR EXPOSER DES MATÉRIAUX PLATS À DES SUBSTANCES SOUS PRESSION

(30) Priorität: 20.05.2008 DE 102008024434
(43) Veröffentlichungstag der Anmeldung: 02.02.2011
(73) Patentinhaber: Trützschler Nonwovens GmbH, 63329 Egelsbach (DE)
(72) Erfinder: STORK, Bernd, 64560 Riedstadt (DE); WEIGERT, Thomas, 65843 Sulzbach (DE); VON PANDER, Evert, 64331 Weiterstadt (DE)
(74) Vertreter: von Kreisler Selting Werner
(86) Internationale Anmeldenummer: PCT/DE2009/000574
(87) Internationale Veröffentlichungsnummer: WO 2009/140938

(56) Entgegenhaltungen:
- WO-A1-01/21961
- WO-A1-94/03732
- WO-A1-03/072261
- DE-B3-102005 055 939

## Beschreibung

Die Erfindung betrifft eine Vorrichtung zur Beaufschlagung von flächigem Material mittels unter Druck stehenden Medien nach dem Oberbegriff von Anspruch 1.

Aus der DE 603 07 058 T2 ist eine Vorrichtung zur Beaufschlagung von flächigem Material mittels einem unter Druck stehenden Fluid bekannt. Die Vorrichtung besteht jeweils aus einem Düsenbalken (Wasserbalken), der an seiner Unterseite einen Düsenstreifen mit einer Vielzahl von Austrittsöffnungen für ein unter Druck stehendes Medium, insbesondere Wasser aufweist. Der vorzugsweise in Form einer Bahn unter dem Düsenbalken transportierte gewebte, gewirkte Stoff bzw. Vliesstoff (Nonwoven) wird mit den Druckwasserstrahlen beaufschlagt. Bei einem Vlies kann so eine Verfestigung bzw. eine Verschlingung der Fasern, der Filamente erzeugt werden.

Der bekannte Düsenbalken besteht aus einem Stahlkörper, dessen Länge der maximalen Arbeitsbreite der Maschine entspricht. In den Körper ist eine von Stirnseite zu Stirnseite sich erstreckende Bohrung eingebracht, welche eine mit Druckwasser beaufschlagbare Kammer bildet. An der Unterseite dieses Körpers ist ein Düsenstreifen mit Austrittsöffnungen angeordnet, der über ein als Backe bezeichnetes Teil mittels Schrauben am Körper des Wasserbalkens befestigt ist. Über Bohrungen werden die Austrittsöffnungen des Düsenstreifens von der Kammer des Balkens her mit Druckwasser beaufschlagt.

Eine weitere Ausgestaltung dieser bekannten Vorrichtung zeigt einen in der Mitte der sich von Stirnseite zu Stirnseite erstreckenden Kammer geteilten Körper. Die Schrauben, mit denen die Backe an der Unterseite des Körpers angebracht ist, halten auch die beiden Hälften des Balkens druckdicht zusammen.

Nachteilig ist bei der bekannten Vorrichtung, dass die zusammenzusetzenden Teile aufwändig und kostenintensiv zu bearbeiten sind, um den Balken auch mit hohem Druck beaufschlagen zu können.

Aus der DE 10 2005 055 939 B3 ist ein Wasserbalken bekannt, der aus einem Oberteil, einem Unterteil sowie einer Druckkammer sowie einer darunter befindlichen Verteilerkammer besteht.

Aufgabe der vorliegenden Erfindung ist es, eine Vorrichtung der gattungsgemäßen Art zu verbessern.

Gelöst wird diese Aufgabe durch die kennzeichnenden Merkmale des Hauptanspruches. Vorteilhafte Weiterbildungen der Erfindung ergeben sich aus den Unteransprüchen.

Gemäß der Erfindung ist eine Vorrichtung zur Beaufschlagung von flächigem Material mittels unter Druck stehender Medien vorgesehen, bestehend aus einem Düsenbalken, der an einer dem zu bearbeitenden Material zugewanden Seite eine Vielzahl von Austrittsöffnungen für ein unter Druck stehendes fluides Medium aufweist, wobei im Inneren des Düsenbalkens ein Hohlraum angeordnet ist, und bei der der Düsenbalken als ein nach einem Stranggussverfahren erzeugtes Stranggussprofil ausgebildet ist.

Weiterbildend hierzu ist vorgesehen:
- das Stranggussprofil weist einen Hohlraum zur Aufnahme eines die Austrittsöffnungen aufweisenden Düsenstreifens auf. Dieser Hohlraum ist während des Stranggießens durch entsprechende Gestaltung der Gießform erzeugt worden.
- das Stranggussprofil weist einen Hohlraum zur Beaufschlagung und Weiterleitung des zu verarbeitenden Mediums auf. Dieser Hohlraum ist ebenfalls während des Stranggießens durch entsprechende Gestaltung der Gießform erzeugt worden.
- das Stranggussprofil weist an seiner Unterseite einen Schlitz auf.
- die Hohlräume und sind durch Bohrungen miteinander verbunden. Die Bohrungen sowie der an der Unterseite angeordnete Schlitz sind nachträglich in das Stranggussprofil eingebracht (Fräsen, Bohren).
- das Stranggussprofil ist aus Aluminium gefertigt.

Der Vorteil der Erfindung besteht darin, dass der Querschnitt des Düsenbalkens einteilig als ein Stranggussprofil ausgebildet, welches zur Aufnahme der vorzusehenden Elemente entsprechende Öffnungen in Form von Hohlkammern aufweist. Diese Hohlkammern dienen bspw. der Aufnahme eines Düsenstreifens, einer zugeordneten Wechsel- und Dichteinrichtung, der Druckversorgung und Verteilung sowie ggf. weiterer vorgesehener Elemente. Die Hohlkammern können ebenfalls der Materialeinsparung sowie der Vergleichmäßigung des Spannungsverlaufes bei Druckmittelbeaufschlagung dienen. Insbesondere ist das Stranggussprofil aus Aluminium gefertigt.

Die Integration der in dem Düsenbalken vorzusehenden Bauteile in entsprechende, sich über die Länge des Düsenbalkens erstreckende Hohlkammern vermeidet aufwändig zu bearbeitende Trennflächen. Die Hohlkammern bzw. Hohlräume sind während des Stranggießens durch entsprechende Gestaltung der Gießform erzeugt worden.

Da durch die erfindungsgemäße Gestaltung des Düsenbalkens keine Bauteile miteinander zu verbinden sind, entfallen auch eine Vielzahl vorzusehender Verbindungselemente (Schrauben), welche hohen Montage- und Fertigungsaufwand bedingen. Der im Inneren des Düsenbalkens aufgebrachte Druck wird durch die erfindungsgemäß einteilige und Hohlkammern aufweisende Querschnittstruktur günstig aufgenommen.

Die Erfindung sieht eine, bezogen auf das Querschnittsprofil des Düsenbalkens einteilige Bauweise vor. Der erfindungsgemäße Düsenbalken kann dagegen über seine Länge (in Richtung Maschinenbreite) geteilt ausgeführt sein, wobei die einzelnen Teile über Verbindungselemente miteinander verbunden werden. So ist es möglich, aus verschiedenen Abschnittselementen nach Art einem Baukasten einen Düsenbalken an eine vorgesehene Maschinenbreite anzupassen.

Des Weiteren erfolgt die Erläuterung eines Ausführungsbeispieles anhand der Zeichnungen.

Figur 1 zeigt einen Düsenbalken 1, der aus einem sich über die Arbeitsbreite der nicht gezeigten Maschine erstreckenden Stranggussprofil 2 erstreckt. Das Stranggussprofil 2 weist zwei Hohlräume 3, 4 auf, wobei ein Hohlraum 3 als Druckkammer der Beaufschlagung mit dem zu verarbeitenden Medium (Fluid) dient. Der zweite Hohlraum (Düsenkammer) 4 dient der Aufnahme eines Düsenstreifens 5, der eine Vielzahl von Düsenöffnungen 6 aufweist. Am Grund des Hohlraumes 4 ist in eine Nut eine Dichtung 7 (Dichtring, umlaufendes Dichtmittel) eingelassen. Auf dieser Dichtung 7 liegt der Düsenstreifen 5 auf. Mittel zum Fixieren des Düsenstreifens 5 innerhalb des Hohlraumes 4 sowie weitere und ggf. der Verteilung dienende Mittel innerhalb des Hohlraumes 5 sind nicht dargestellt.

Von der Unterseite des Stranggussprofil 2 her ist ein sich über die Länge bzw. fast über die gesamte Länge des Profils erstreckender Schlitz 9 mit einer Aufweitung eingearbeitet. Die durch die Düsenöffnungen 6 erzeugten Druckstrahlen (Wasser, Dampf, Gas) werden durch den Schlitz 9 auf das zu bearbeitende Material gerichtet.

Die Beaufschlagung des Hohlraumes 3 mit dem zu verarbeitenden Fluid erfolgt von einer bzw. bevorzugt von den beiden Endseiten des Düsenbalkens 1 her. In an sich bekannter Weise sind an den Endseiten des Düsenbalkens 1 die nötigen Anschlüsse angeflanscht. An einer der Endseiten des Düsenbalkens sind auch Mittel vorgesehen, um den Düsenstreifen zu wechseln.

Das in den Hohlraum 3 eingeleitete Fluid gelangt über mehrere parallel zueinander sich erstreckende Bohrungen 8 von dem als Druckkammer dienenden Hohlraum 3 in die Düsenkammer (Hohlraum 4). Diese Bohrungen 8 sind nach Erzeugen des Schlitzes 9 von der Unterseite des Stranggussprofils eingearbeitet worden.

Figur 2 zeigt das Stranggussprofil 2 in seiner unbearbeiteten Form. Dieses weist lediglich die beiden während des Stranggießens erzeugten Hohlräume 3, 4 auf. Der Düsenbalken 1 ist so über seinen Querschnitt einteilig ausgeführt.

Der Düsenbalken 1 nach Figur 3 und 4 ist nach dem gleichen Prinzip wie der gemäß Figur 1 und 2 aufgebaut. Im Unterschied zu der vorstehend erläuterten Ausführungsform ist hier zwischen der Druckkammer (Hohlraum 3) und der Düsenkammer (Hohlraum 4) ein weiterer Hohlraum 3.1 als Druck- und Strömungsverteiler angeordnet. Der Transport des zu verarbeitenden Mediums erfolgt über Bohrungen 8.1, 8.2, welche vom Schlitz 9 an der Unterseite des Düsenbalkens eingebracht wurden.

Figur 4 zeigt das Stranggussprofil 2 der Ausführung nach Figur 3 in seiner unbearbeiteten Form. Dieses weist lediglich die während des Stranggießens erzeugten Hohlräume 3, 3.1, 4 auf. Der Düsenbalken 1 ist so über seinen Querschnitt einteilig ausgeführt.

### Bezugszeichenliste:

- 1: Düsenbalken
- 2: Stranggussprofil
- 3: Hohlraum (Druckkammer)
- 4: Hohlraum (Düsenstreifen)
- 5: Düsenstreifen
- 6: Düsenöffnungen (Düsenstreifen 5)
- 7: Dichtung
- 8: Bohrung
- 9: Schlitz

- 3.1: Hohlraum
- 8.1: Bohrung
- 8.2: Bohrung

## Patentansprüche

1. Vorrichtung zur Beaufschlagung von flächigem Material mittels unter Druck stehender Medien, bestehend aus einem Düsenbalken, der an einer dem zu bearbeitenden Material zugewanden Seite eine Vielzahl von Austrittsöffnungen für ein unter Druck stehendes fluides Medium aufweist, wobei im Inneren des Düsenbalkens ein Hohlraum angeordnet ist,
**gekennzeichnet durch**,
- der Düsenbalken (1) ist als ein nach einem Stranggussverfahren erzeugtes Stranggussprofil 2 ausgebildet,
- das Stranggussprofil (2) weist einen Hohlraum (4) zur Aufnahme eines die Austrittsöffnungen aufweisenden Düsenstreifens (5) auf, wobei dieser Hohlraum (4) während des Stranggießens **durch** entsprechende Gestaltung der Gießform erzeugt worden ist,
- das Stranggussprofil (2) weist einen Hohlraum (3) zur Beaufschlagung und Weiterleitung des zu verarbeitenden Mediums auf, wobei dieser Hohlraum (4) während des Stranggießens **durch** entsprechende Gestaltung der Gießform erzeugt worden ist,
- die Hohlräume (3) und (4) sind **durch** Bohrungen (8, 8.1, 8.2) miteinander verbunden, und
- das Stranggussprofil (2) weist an seiner Unterseite einen Schlitz (9) auf, wobei die Bohrungen (8, 8.1, 8.2) sowie der an der Unterseite angeordnete Schlitz (9) nachträglich in das Stranggussprofil eingebracht sind.

2. Vorrichtung nach Anspruch 1,
**gekennzeichnet durch**,
das Stranggussprofil (2) ist aus Aluminium gefertigt.

## Claims

1. Device for subjecting sheet-like material to pressurized media, comprising a nozzle beam having a plurality of exit openings in a side facing the material to be treated, the exit openings being for a pressurized fluid medium, wherein a cavity is provided inside the nozzle beam,
**characterized in that**
- the nozzle beam (1) is formed as a continuous casting profile (2) produced by a continuous casting process,
- the continuous casting profile (2) comprises a cavity (4) for receiving a nozzle strip (5) provided with said exit openings, said cavity (4) being formed during the continuous casting by giving the mold a corresponding design,
- the continuous casting profile (2) comprises a cavity (3) for pressurizing and conveying the medium to be processed, said cavity (4) being formed during the continuous casting by giving the mold a corresponding design,
- the cavities (3) and (4) are connected through bores (8, 8.1, 8.2), and
- the continuous casting profile (2) has a slot (9) in its bottom face, the bores (8, 8.1, 8.2) and the slot (9) arranged in the bottom face being subsequently formed in the continuous casting profile.

2. Device of claim 1, **characterized in that** the continuous casting profile (2) is made of aluminum.

## Revendications

1. Dispositif pour exposer des matériaux plats à des substances sous pression, formé par un distributeur à buses comprenant plusieurs ouvertures de sortie pour une substance fluide sous pression, lesdites ouvertures étant prévues dans une face tournée vers le matériau à traiter, un creux étant disposé dans ledit distributeur à buses,
**caractérisé en ce que**
- ledit distributeur à buses (1) est sous forme d'un profilé coulée continue (2) produit selon un procédé de coulée continue,
- le profilé en coulée continue (2) comprend un creux (4) pour recevoir une bande de buses (6) ayant lesdites ouvertures de sortie, ledit creux (4) étant formé pendant la coulée continue par façonnage correspondante de la moule,
- le profilé en coulée continue (2) comprend un creux (3) pour pressuriser et convoyer le matériau à traiter, ledit creux (3) étant formé pendant la coulée continue par façonnage correspondante de la moule,
- les creux (3) et (4) sont connectés entre eux par des alésages (8, 8.1, 8.2), et
- le profilé en coulée continue (2) comprend une fente (9) dans sa face inférieure, les alésages (8, 8.1, 8.2) et la fente (9) prévue dans la face inférieure étant formés ultérieurement dans ledit profilé en coulée continue.

2. Dispositif selon la revendication 1, **caractérisé en ce que** ledit profilé en coulée continue (2) est fabriqué en aluminium.
